# FASCICULE DE BREVET EUROPEEN

(11) **EP 0 390 646 B1**
(45) Date de publication et mention de la délivrance du brevet: **23.09.1992**
(21) Numéro de dépôt: 90400770.5
(22) Date de dépôt: 21.03.1990
(51) Int. Cl.: B65D 51/20, B65D 41/04

(54) **Dispositif de fermeture étanche pour récipients et procédé pour sa fabrication**
Vorrichtung zum dichten Verschluss eines Behälters sowie Verfahren zu ihrer Herstellung
Sealed closure system for containers and method of manufacturing the same

(30) Priorité: 28.03.1989 FR 8903996
(43) Date de publication de la demande: 03.10.1990
(73) Titulaire: Simon, Patrick, F-95140 Garges les Gonesse (FR)
(72) Inventeur: Simon, Patrick, F-95140 Garges les Gonesse (FR)
(74) Mandataire: Madeuf, Claude Alexandre Jean

(56) Documents cités:
- EP-A- 0 073 448
- EP-A- 0 251 768
- EP-A- 0 301 986
- FR-A- 2 349 510
- FR-A- 2 540 834
- FR-A- 2 597 438
- US-A- 3 425 589
- US-A- 4 051 974
- US-A- 4 124 134

## Description

Un très grand nombre de produits sont offerts à la vente dans des récipients dont l'embouchure du goulot est munie d'une pellicule de scellement réalisée en aluminium ou dans un complexe aluminium-matière plastique par exemple aluminium-polyéthylène ; cette pellicule est soudée ou collée à une matière de liaison qui est préalablement déposée sur le dessus du goulot du récipient lorsque celui-ci est en verre, en porcelaine ou même dans certains types de matières synthétiques telles que les mélamines.

Ainsi, il est nécessaire de déposer, tout d'abord, une matière adhésive sur le dessus du goulot puis d'amener une pastille de scellement, de souder ou autrement fixer cette pastille de scellement par application de chaleur pour faire polymériser la colle ou par application d'un courant haute fréquence ou par la mise en oeuvre d'un autre moyen approprié aux produits en contact et ensuite il faut mettre en place un couvercle sur le goulot.

Les opérations ci-dessus sont rendues particulièrement complexes car il faut nécessairement travailler dans une atmosphère stérile et le plus souvent même dans une chambre à vide.

On est ainsi conduit a réaliser des installations très complexes qui ne sont rentables que pour la production de produits en très grande quantité comme cela est le cas, par exemple pour le conditionnement de pots de produits lyophilisés tels que des cafés.

Les installations nécessaires qui sont brièvement rappelées ci-dessus ne permettent pas d'être rentabilisées lorsqu'il y a lieu de conditionner de petites séries de récipients ou bien le prix de revient et donc de commercialisation des produits est considérablement augmenté.

La technique antérieure a fait connaître le document FR-A-2 540 834, et l'enseignement fourni par ce document a été utilisé dans la partie pré-caractérisante de la revendication l.

Cependant, la réalisation selon le document antérieur nécessite que la matière constituant le fourreau et le couvercle soit suffisamment élastique, alors que dans la présente invention et du fait que l'on prévoit un espace entre le fourreau et le couvercle il est possible d'utiliser un couvercle rigide et même un couvercle métallique sans risquer une éventuelle cassure du goulot du récipient, en outre dans le document antérieur aucun moyen d'arrêt n'est prévu, de sorte que le fourreau peut tourner fou par rapport au goulot du récipient.

Ainsi, et conformément à l'invention, un espace est ménagé entre le fourreau et le couvercle pour permettre la déformation élastique de la butée saillante, et le goulot présente des jeux de dents coopérant avec des nervures formées dans la paroi interne du fourreau.

L'invention s'étend par ailleurs à un procédé de fabrication du dispositif ci-dessus.

Conformément à cette seconde disposition de l'invention, le procédé pour la fabrication d'un dispositif de fermeture étanche est caractérisé en ce que le couvercle délimite un espace en regard de la butée annulaire et est conformé pour délimiter des organes de retenue complémentaires à des moyens de fixation du fourreau pour constituer des sous-ensembles amenés à un atelier de remplissage de récipient et mis en place par simple emboîtement sur le goulot des récipients remplis, et en ce qu'on fait venir des dents sur le goulot du récipient et des nervures à partir de la paroi interne du fourreau pour s'insérer entre les séries de dents dudit goulot.

Diverses autres caractéristiques de l'invention ressortent d'ailleurs de la description détaillée qui suit.

Des formes de réalisation de l'invention sont représentées, à titre d'exemples non limitatifs, aux dessins annexés.

La fig. l est une coupe-élévation du goulot d'un pot ou flacon comportant le dispositif de fermeture étanche de l'invention.

La fig. 2 est une coupe éclatée correspondant à la fig. l illustrant les différents organes de fermeture ainsi qu'une des phases du procédé pour sa réalisation.

La fig. 3 est une coupe éclatée analogue à la fig. 2 et illustrant une autre phase de réalisation.

La fig. 4 est un plan, vu suivant la ligne IV-IV de la fig. 2, une pellicule de couverture n'étant pas représentée.

La fig. 5 est une coupe-élévation analogue à la fig. l illustrant une légère variante.

La fig. 6 est une élévation en partie arrachée d'une variante.

La fig. 7 est une coupe transversale partielle d'un fourreau que comporte le dispositif de fermeture des figures précédentes.

Au dessin, l désigne un pot ou flacon ou autre récipient comportant un goulot 2. De préférence, le récipient désigné par pot dans ce qui suit est en verre et son goulot à est large ouverture pour permettre un accès facile au produit contenu qui peut, par exemple, être constitué par du café lyophilisé, un produit cosmétique, etc.

On réalise le pot l en verre par moulage dans deux demi-coquilles, ce qui permet de faire venir directement sur le goulot 2 deux séries de dents 3, 3a, à direction axiale correspondant au fond de chacune des deux demi-coquilles de moulage et, par exemple, deux dents 4, 4a correspondant à la ligne de jonction des demi-coquilles de moulage (fig. 4).

Le procédé par moulage permet aussi de faire venir près de la base du goulot une couronne 5 délimitant ainsi une gorge 6 à la base du goulot.

En outre, ce procédé de moulage permet l'obtention au sommet du goulot d'une bague saillante 7.

Un deuxième organe que comporte le dispositif de fermeture est constitué par un fourreau 8 qui comporte à sa base et à partir de sa paroi interne une butée annulaire saillante 9 dont la hauteur correspond sensiblement à celle de la gorge 6 tout en étant de préférence légèrement inférieure.

Le dessin montre que la paroi interne de la butée saillante 9 est tronconique.

Le fourreau 8 comporte, également à partir de sa paroi interne, des nervures l0 destinées a s'insérer entre les séries de dents 3, 3a et à emboîter les dents 4, 4a.

Les nervures l0 comme les dents 3, 3a, ... peuvent éventuellement être formées sur toute la périphérie interne du fourreau 8 pour que celui-ci puisse être mis en place sans qu'il y ait à faire le choix d'une position préférentielle.

Sur son dessus, le fourreau 8 forme un collet d'emboîtement ll qui est conformé exactement de la même manière que la bague saillante 7 du goulot 2.

Extérieurement, le fourreau 8 comporte des organes l2 du genre filets de vis ou analogues pour la retenue d'un couvercle l3 comportant des moyens de fixation l4 par exemple des taraudages ou évidements qui correspondent aux organes de retenue l2.

La partie terminale de la paroi interne du couvercle l3 délimite un bord l5 tronconique ou autrement évasé pour ménager un espace l6 annulaire permettant la déformation élastique de la butée annulaire saillante 9 formée a la base du fourreau 8.

Le fourreau 8 est réalisé en matière synthétique par exemple en polyéthylène ou une matière analogue et il en est de même du couvercle l3 bien que la matière qui le constitue soit complètement indifférente au regard de l'invention, de même que sa forme extérieure.

Ainsi, il serait possible de réaliser le couvercle l3 en bois ou en métal et que son aspect extérieur corresponde ou non à celui du pot l. Seule sa paroi interne doit comporter les moyens décrits dans ce qui précède.

Pour la fabrication du dispositif, on procède comme suit.

On fabrique, par moulage, par injection ou par un autre moyen, le fourreau 8 et on le munit, sur le dessus de son collet ll, d'une pellicule de scellement l7, par exemple en aluminium, en aluminium revêtu de polyéthylène ou encore, comme le montre la fig. 5, d'une pellicule d'aluminium elle-même collée ou rendue adhérente à une feuille l8 en carton, matière plastique ou carton imprégné de matière plastique.

La pellicule de scellement l7 est fixée de façon étanche sur le dessus lla du collet d'emboîtement ll et y est fixée de façon indétachable par collage, soudure haute fréquence ou autre moyen assurant sa fixation définitive.

L'ensemble fourreau 8-pellicule de scellement l7 et/ou l'ensemble fourreau 8-pellicule de scellement l7 et feuille l8 constitue un sous-produit pouvant être réalisé dans un lieu spécialisé pour être fabriqué en très grande série.

Le pot l de même que le couvercle l3 sont fabriqués indépendamment dans des lieux pouvant être distincts.

Une opération suivante de fabrication consiste à mettre en place le fourreau 8 muni de sa pellicule de scellement dans le couvercle l3, ce qui peut facilement être fait mécaniquement puisque le couvercle l3 et le fourreau 8 peuvent être assemblés soit par encliquetage, soit par vissage, la seule précaution à prendre étant d'assurer en permanence la propreté et, éventuellement, la stérilité du fourreau et de la pellicule de scellement l3. Toutes les opérations ci-dessus sont évidemment exécutées à la pression atmosphérique.

Les sous-ensembles fourreau 8-couvercle l3 peuvent ensuite être fournis à l'atelier ou aux spécialistes chargés du remplissage des pots l qui n'ont à disposer en fin de chaîne de remplissage que d'une machine de mise en place d'un sous-ensemble fourreau 8-couvercle l3.

En effet, ce sous-ensemble peut être mis en place par simple emboîtement sur le goulot 2 du pot l, cet emboîtement provoquant en fin de course l'évasement momentané de la butée annulaire saillante 9 qui verrouille ensuite le fourreau 8 et la couronne 5, tandis que le collet d'emboîtement ll coiffe la bague saillante 7 du goulot 2 en assurant une étanchéité absolue entre ces organes.

Aux fig. 6 et 7, les mêmes numéros de référence désignent les mêmes organes qu'aux figures précédentes.

Le goulot 2 comporte comme précédemment une bague saillante 7a dont la paroi interne délimite un chanfrein l9 prolongé par une facette annulaire inclinée 20 menant à un épaulement courbe 2l.

La facette externe du goulot 2 comporte aussi des dents 3 qui s'étendent au-dessus de la couronne 5.

Le bord supérieur de la couronne 5 est incliné pour constituer une rampe 22 destinée à coopérer avec la rampe inclinée 9a de la butée annulaire saillante 9 du fourreau 8.

La fig. 7 montre qu'avant sa mise en place sur le goulot 2 le fourreau ll comporte une jupe interne 23 qui est formée de façon à converger vers l'intérieur, c'est-à-dire que cette jupe interne apparaît être en contre-dépouille et elle se termine par un biseau 24. Ainsi, au moment où l'ensemble fourreau 8 - pellicule de scellement l7 - couvercle l3 est enfilé sur le goulot 2, le biseau 24 prend tout d'abord appui sur le chanfrein l9 puis est guidé par la facette annulaire inclinée 20 de la bague saillante 7, ce qui a pour effet de déformer la jupe interne 23 et de la serrer élastiquement contre ladite facette annulaire inclinée 20. On obtient ainsi une excellente étanchéité entre le fourreau 8 et le goulot 2.

La fig. 6 illustre un autre développement selon lequel la pellicule de scellement l7 est recouverte par un joint étanche l7a engagé par sa périphérie dans une gorge 25 du couvercle l3. Le joint l7a présente avantageusement un bourrelet annulaire 26 qui est serré sur la pellicule l7 et après son retrait sur le collet d'emboîtement ll du fourreau 8.

On voit par ce qui précède que de la même façon que, dans le premier mode de réalisation, les dents 3 du goulot 2 et les nervures l0 du fourreau 8 empêchent toute rotation de ce dernier autour du goulot 2 lors des mises en place et retraits successifs du couvercle l3, les nervures l0 ayant, en outre, pour fonction d'augmenter le moment d'inertie de la partie externe du fourreau 8 et de son collet d'emboîtement ll, c'est-à-dire de les raidir en faisant en sorte que ce fourreau devienne pratiquement non démontable lorsque la butée annulaire saillante 9 est engagée par déformation élastique de la base du fourreau 8 en dessous de la couronne 5 du goulot.

Comme dans l'exemple précédent, un espace annulaire l6 est ménagé entre la base de la paroi externe du fourreau 8 et la paroi interne du couvercle l3 pour rendre possible la déformation élastique de ladite base du fourreau 8 lors de sa mise en place et alors qu'il a déjà été lui-même préalablement mis en place dans le couvercle l3 pour constituer un ensemble pré-assemblé.

La mise en place du sous-ensemble par emboîtement sur le goulot du pot est facilement réalisable dans une chambre à vide, cette mise en place ne nécessitant qu'une opération d'amenage et d'emboîtement sous légère pression mécanique. De même, dans ce qui précède, il a été indiqué que le pot l ou autre récipient était fabriqué en verre par moulage. Il est évident que d'autres matières peuvent être utilisées, certaines matières synthétiques pouvant convenir, en particulier pour des produits cosmétiques ou même des matières telles que la faïence ou la porcelaine. En outre, le fourreau peut comporter un collet ou une jupe assurant son étanchéité avec une autre partie du goulot que le dessus.

## Revendications

l - Dispositif de fermeture étanche pour récipients, comportant un fourreau (8) en matière synthétique, ledit fourreau comprenant au moins une butée saillante (9) pour son verrouillage sur le goulot (2) d'un récipient (l) et un collet d'emboîtement (ll) pour une partie dudit goulot (2), ce fourreau (8) étant muni sur son dessus d'une pellicule de scellement (l7), dans lequel ledit fourreau est emboîté dans son couvercle (l3) comportant des moyens de fixation (l4) associés à des organes de retenue (l2) dudit fourreau pour permettre des retraits et mises en place successifs de ce couvercle indépendamment du fourreau, caractérisé en ce qu'un espace (l6) est ménagé entre le fourreau (8) et le couvercle (l3) pour permettre la déformation élastique de la butée saillante (9), et ce que le goulot (2) présente des jeux de dents (3, 3a et 4, 4a) coopérant avec des nervures (l0) formées par la paroi interne du fourreau (8).

2 - Dispositif suivant la revendication l, caractérisé en ce que la partie terminale de la paroi interne du couvercle (l3) délimite un bord tronconique (l5) ou autrement évasé pour ménager l'espace annulaire (l6) permettant la déformation élastique de la base du fourreau (8) lors de son emboîtement sur le goulot (2).

3 - Dispositif suivant l'une des revendications l et 2, caractérisé en ce que le goulot (2) délimite une couronne (5) au-dessus d'une gorge (6) pour le logement et la retenue de la butée annulaire saillante (9) du fourreau (8).

4 - Dispositif suivant l'une des revendications l à 3, caractérisé en ce que les jeux de dents (3, 3a) du goulot sont diamétralement opposés et en ce que des dents supplémentaires (4, 4a) décalées mais diamétralement opposées entre elles deux sont formées sur le goulot (2) par moulage.

5 - Dispositif suivant l'une des revendications l à 4, caractérisé en ce que le collet d'emboîtement (ll) du fourreau coopère avec une bague saillante (7) formée au sommet du goulot (2).

6 - Dispositif suivant l'une des revendications l à 5, caractérisé en ce que le goulot (2) délimite une bague saillante (7a) présentant, à son sommet, un chanfrein (l9) précédant une facette annulaire inclinée (20) et en ce que le fourreau (8) forme, au-delà d'un collet d'emboîtement (ll) du goulot une jupe interne formée en contre-dépouille et terminée par un biseau (24) de façon que ladite jupe (23) soit déformée élastiquement par la facette annulaire inclinée (20) lors de l'emboîtement du fourreau (8) sur le goulot (2).

7 - Dispositif suivant l'une des revendications l à 6, caractérisé en ce que les nervures (l0) formées par le fourreau (8) pour coopérer avec les dents (3, 3a, ...) du goulot constituent des raidisseurs de la partie externe du fourreau (8) et du collet d'emboîtement (ll) qu'il comporte et qui est prolongé par la jupe interne (23).

8 - Dispositif suivant l'une des revendications l à 7, caractérisé en ce que le couronne (5) formée par le goulot présente, sur son dessus, une rampe (22) coopérant avec une rampe (9a) de la butée annulaire saillante (9) du fourreau (8) lors de l'emboîtement de ce dernier sur le goulot.

9 - Dispositif suivant l'une des revendications l à 8, caractérisé en ce que la périphérie d'un joint recouvrant la pellicule de scellement (l7) est engagée dans un logement (25) du couvercle (l3).

l0 - Un procédé pour la fabrication d'un dispositif de fermeture étanche, dans lequel on réalise un sous-produit constitué par un fourreau (8) en matière synthétique conformé pour comporter, à sa base, une butée annulaire (9) et, à sa partie supérieure, un collet d'emboîtement (ll) et un dessus (lla) sur lequel est scellée une pellicule étanche (l7), on assemble ce sous-produit à un couvercle (l3) qui l'emboîte au moins partiellement, caractérisé en ce que le couvercle (l3) délimite un espace (l6) en regard de la butée annulaire (9) et est conformé pour délimiter des organes de retenue (l2) complémentaires à des moyens de fixation (l4) du fourreau (8), pour constituer des sous-ensembles amenés à un atelier de remplissage de récipients (l) et mis en place par simple emboîtement sur le goulot (2) des récipients (l) remplis, et en ce qu'on fait venir des dents (3, 3a, 4, 4a) sur le goulot (2) du récipient et des nervures (l0) à partir de la paroi interne du fourreau (8) pour s'insérer entre les séries de dents (3, 3a, 4, 4a) dudit goulot.

ll- Procédé suivant la revendications l0, caractérisé en ce qu'on assure le scellement de la pellicule (l7) sur le fourreau (8) par collage, soudure haute fréquence ou analogue.

l2 - Procédé suivant l'une des revendications l0 à ll, caractérisé en ce qu'on met en oeuvre une pellicule étanche associée à une feuille (l8) en carton, carton imprégné, matière plastique ou analogue.

l3 - Procédé suivant l'une des revendications l0 à l2, caractérisé en ce qu'on réalise le sous-produit puis le sous-ensemble en atmosphère stérile.

l4 - Procédé suivant l'une des revendications l0 à l3, caractérisé en ce que la mise en place du sous-ensemble sur le récipient est effectuée dans une chambre à vide.

## Claims

l. Tight closing device for containers, having a sheath (8) in a synthetic material, said sheath comprising at least one protruding abutment (9) for its latching on the neck (2) of a container (l) and a fitting collar (ll) for a portion of said neck (2), this sheath (8) being provided on its top with a sealing foil (l7), in which said sheath is fitted inside a lid (l3) comprising fixation means (l4) associated with retainer members (l2) of said sheath for enabling successive steps of removing and setting in position this lid independently of the sheath, characterized in that a space (l6) is defined between the sheath (8) and the lid (l3) for acconmodating the resilient deformation of the protruding abutment (9), and in that the neck (2) is formed with sets of teeth (3, 3a and 4, 4a) cooperating with ribs (l0) formed by the inner wall of the sheath (8).

2. Device according to claim l, characterized in that the end portion of the inner wall of the lid (l3) defines an edge (l5) which is of a frustoconical or otherwise flared shape for defining the annular space (l6) accommodating the resilient deformation of the base of the sheath (8) during its fitting engagement onto the neck (2).

3. Device according to one of claims l and 2, characterized in that the neck (2) defines a ring (5) above a groove (6) for housing and retaining the protruding annular abutment (9) of the sheath (8).

4. Device according to one of claims l to 3, characterized in that the sets of teeth (3, 3a) of the neck are diametrically opposite, and in that extra teeth (4, 4a), which are offset but diametrically opposite together, are formed on the neck (2) by molding.

5. Device according to one of claims l to 4, characterized in that the fitting collar (ll) of the sheath cooperates with a protruding ring (7) formed at the top of the neck (2).

6. Device according to one of claims l to 5, characterized in that the neck (2) defines a protruding ring (7a) having, at its top, a chanfer (l9) formed before an inclined annular land (20), and in that the sheath (8) forms, beyond a fitting collar (ll) of the neck, a re-entrant inner skirt ending in a bevel (24), whereby said skirt (23) is resiliently deformed by the inclined annular land (20) during the fitting engagement of the sheath (8) onto the neck (2).

7. Device according to one of claims l to 6, characterized in that the ribs (l0) formed by the sheath (8) for cooperating with the teeth (3, 3a, ...) of the neck form stiffening members of the outer portion of the sheath (8) and of the fitting collar (ll) that it comprises and which is extended by the inner skirt (23).

8. Device according to one of claims l to 7, characterized in that the ring (5) formed by the neck has, on its top, a ramp (22) cooperating with a ramp (9a) of the protruding annular abutment (9) of the sheath (8) during the fitting engagement of the latter onto the neck.

9. Device according to one of claims l to 8, characterized in that the periphery of a gasket covering the sealing foil (l7) is engaged inside a housing (25) of the lid (l3).

l0. A method for manufacturing a tight closing device, in which there is made a by-product formed of a synthetic material sheath (8) conformed so as to comprise, at its base, an annular abutment (9) and, at its upper portion, a fitting collar (ll) and a top (lla) on which Is sealed a tight foil (l7), this by-product is assembled to a lid (l3) which surrounds it at least partially, characterized in that the lid (l3) defines a space (l6) opposite the annular abutment (9) and is shaped so as to define retainer members (l2) complementary to fixation means (l4) of the sheath (8), so as to form sub-assemblies which are brought to a workshop for filling the containers (l) and put in position by a simple fitting step onto the neck (2) of filled containers (l), and in that one provides teeth (3, 3a, 4, 4a) on the neck (2) of the container and ribs (l0) from the inner wall of the sheath (8) for being inserted between the sets of teeth (3, 3a, 4, 4a) of said neck.

ll. Method according to claim l0, characterized by ensuring the sealing of the tight foil (l7) on the sheath (8) by glueing, high frequency welding or the like.

l2. Method according to one of claims l0 to ll, characterized by carrying into effect a tight foil associated with a sheet (l8) of cardboard, impregnated carboard, plastics material or the like.

l3. Method according to one of claims l0 to l2, characterized by making the by-product and then the sub-assembly in a sterile atmosphere.

l4. Method according to one of claims l0 to l3, characterized in that the setting in position of the sub-assembly on the container is made in a vacuum chamber.

## Patentansprüche

l. Vorrichtung zum dichten Verschluss eines Behälters mit einem Zwischenring (8) aus Kunststoff, der mindestens einen Vorsprung (9) zum Einrasten in den Hals (2) des Behälters (l) sowie einen Kragen (ll) zum Einfassen eines Teiles des Halses (2) aufweist, wobei der Zwischenring (8) an seiner Oberseite mit einer Versiegelungsfolie (l7) versehen ist, und wobei der besagte Zwischenring (8) in einen Deckel (l3) einsetzbar ist, der Befestigungsmittel (l4) aufweist, die mit Halteorganen (l2) am Zwischenring (8) zusammenwirken, um zu ermöglichen, dass der Deckel (l3) unabhängig vom Zwischenring (8) nacheinander aufgeaetzt und abgenommen werden kann, dadurch gekennzeichnet, dass ein freier Raum (l6) zwischen dem Zwischenring (8) und dem Deckel (l3) vorgesehen ist, damit der Vorsprung (9) sich elastisch verformen kann und dass der Hals (2) mit Zahnsätzen (3, 3a und 4, 4a) versehen ist, die mit an der Innenwand des Zwischenringes (8) ausgebildeten Rippen (l0) zusammenwirken.

2. Vorrichtung nach Anspruch l, dadurch gekennzeichnet, dass das Endstück der Innenwand des Deckels (l3) einen kegelstumpfartigen order in anderer Weise aufgeweiteten Rand (l5) aufweist, un den ringförmigen Raum (l6) zu bilden, der die elastiche Verformung des unteren Teiles des Zwischenstückes (8) beim Aufstecken auf den Hals (2) erlaubt.

3. Vorrichtung nach Anspruch l und 2, dadurch gekennzeichnet, dass der Hals (2) einen kronenartigen Bereich (5) oberhalb einer Auskehlung (6) zum Anbringen und Halten des ringförmigen Vorsprunges (9) am Zwischenring (8) aufweist.

4. Vorrichtung nach einem der Ansprüche l bis 3, dadurch gekennzeichnet, dass die Zahnsätze (3, 3a) am Hals einander gegenüberliegen und dass zusätzlich versetzte, ebenfalls einander gegenüberliegende Zähne (4, 4a) zwischen diesen beiden auf dem Hals (2) durch Formen ausgebildet sind.

5. Vorrichtung nach einem der Ansprüche l bis 4, dadurch gekennzeichnet, dass der zum Einpassen des Zwischenringes (8) dienende Kragen (ll) mit einem vorstehenden, ringförmigen Teil (7) oben am Halsrand (2) zusammenwirkt.

6. Vorrichtung nach einem der Ansprüche l bis 5, dadurch gekennzeichnet, dass der Hals (2) einen vorstehenden, ringförmigen Teil (7a) aufweist, der an seiner höchsten Stelle mit einer Kante (l9) vor einer ringförmigen, geneigten Fläche (20) versehen ist, wobei der Zwischenring (8) jenseits seines zun Einpassen (24) auf den Hals dienenden Kragens (ll) einen inneren Mantel (23) aufweist, der mit einer Formachräge und am Ende mit einer Abschrägung (24) versehen ist, so dass dieser Mantel (23) durch die ringförmige, geneigte Fläche (20) beim Aufstecken des Zwischenringes (8) auf den Hals (2) elastisch verformbar ist.

7. Vorrichtung nach einem der Ansprüche l bis 6, dadurch gekennzeichnet, dass die Rippen (l0) am Zwischenring (8), die mit den Zähnen (3, 3a) am Hals (2) zusammenwirken, Aussteifungen am äusseren Teil des Zwischenringes (8) und des auf ihm befindlichen kronenrartigen Bereiches (ll) sind der durch den innen liegenden Mantel (23) verlängert ist.

8. Vorrichtung nach einem der Ansprüche l bis 7, dadurch gekennzeichnet, dass der kronenartige Bereich (5) am Hals (2) an seiner Oberseite eine Schräge (22) aufweist, die mit einer Schräge (9a) des ringförmigen Vorsprunges (9) am Zwischenring (8) beim Aufstecken des Zwischenringes (8) auf den Hals (2) zusammenwirkt.

9. Vorrichtung nach eines der Ansprüche l bis 8, dadurch gekennzeichnet, dass eine Dichtung, die die Verseigelungsfolie (l7) bedeckt, mitt ihrem Umfang in einen Sitz (25) im Deckel (l3) eingepasst ist.

l0. Verfahren zur Herstellung einer Vorrichtung zum dichten Verschluss, bei der ein Zwischenteil (Unterprodukt) hergestellt wird, das aus einem Zwischenring (8) aus Kunststoff besteht, der so geformt ist, dass er an seiner Basis einen ringförmigen Vorsprung (9) und an seinem oberen Teil einen Kragen (ll) und ein Oberteil (lla) umfasst, auf dem eine dichte Veraiegelungsfolie (l7) angeordnet wird, und bei dem das Zwischenteil mit einem Deckel (l3) verbunden wird und zumindest teilweise hineinpasst, dadurch gekennzeichnet, dass der Deckel (l3) gegenüber dem ringförmigen Vorsprung (9) einen freien Raum (l6) begrenzt und so geformt ist, dass er Halteorgane (l2) ergänzend zu den Befestigungsmitteln (l4) des Zwischenringes (8) begrenzt, wodurch Untergruppen zum Füllen der Behälter (l) in einer Füll-station gebildet werden und auf den Hals (2) des gefüllten Behälters (l) aufsteckbar sind, wobei Zähne (3, 3a, 4, 4a) auf dem Hals (2) des Behälters (l) so geformt werden, dass Rippen (l0) von der Innenwand des Zwischenringes (8) ausgehend sich in die Reihen der Zähne (3, 3a, 4, 4a) des Halses einfügen.

ll. Verfahren nach Anspruch l0, dadurch gekennzeichnet. dass das Versiegeln der Folie (l7) auf dem Zwischenring (8) durch Verkleben, Hochfrequenzschweissen oder ein analoges Verfahren erfolgt.

l2. Verfahren nach einem der Ansprüche l0 und ll, dadurch gekennzeichnet, dass man eine dichte Folie in Verbindung mit einem Belag (l8) aus Pappe, imprägnierter Pappe, Kunststoff oder einem analogen Stoff einsetzt.

l3. Verfahren nach einem der Ansprüche l0 bis l2, dadurch gekennzeichnet, dass man Zwischenteil (Unterprodukt) und die Untergruppe in einem sterilen Raum herstellt.

l4. Verfahren nach einem der Ansprüche l0 bis l3, dadurch gekennzeichnet, dass das Aufsetzen der Untergruppe auf den Behälter in einem Raum mit Unterdruck erfolgt.
